# EUROPÄISCHE PATENTSCHRIFT

(11) **EP 3 339 046 B1**
(45) Veröffentlichungstag und Bekanntmachung des Hinweises auf die Patenterteilung: **04.08.2021**
(21) Anmeldenummer: 17205990.9
(22) Anmeldetag: 07.12.2017
(51) Int. Cl.: B42D 13/00, B42D 25/24, B42D 25/475, B42D 25/305, B42D 25/309, B42D 25/351, B42D 25/455, B42D 25/46

(54) **DATENTRÄGER SOWIE VERFAHREN UND VORRICHTUNG ZUR HERSTELLUNG EINES SOLCHEN DATENTRÄGERS FÜR EIN BUCHARTIGES DOKUMENT**
DATA CARRIER AND METHOD AND DEVICE FOR MANUFACTURING SUCH A DATA CARRIER FOR A BOOK-LIKE DOCUMENT
SUPPORT DE DONNÉES AINSI QUE PROCÉDÉ ET DISPOSITIF DE FABRICATION D'UN TEL SUPPORT DE DONNÉES POUR UN DOCUMENT DE TYPE LIVRE

(30) Priorität: 20.12.2016 DE 102016124923
(43) Veröffentlichungstag der Anmeldung: 27.06.2018
(73) Patentinhaber: Bundesdruckerei GmbH, 10969 Berlin (DE)
(72) Erfinder: Springmann, Edward, 10249 Berlin (DE)
(74) Vertreter: Mammel und Maser

(56) Entgegenhaltungen:
- EP-A2- 2 366 556
- WO-A1-2015/065217
- WO-A1-2015/078542
- DE-A1-102010 054 480

## Beschreibung

Die Erfindung betrifft einen Datenträger sowie ein Verfahren und eine Vorrichtung zur Herstellung eines solchen Datenträgers für ein buchartiges Dokument, insbesondere Wert- und/oder Sicherheitsdokument.

Derartige Sicherheitsdokumente können insbesondere Passdokumente sein, die typischerweise in Heft- oder Buchform vorliegen und in denen ein Informationen speichernder Datenträger mit dem Passdokument verbunden ist. Dieser Datenträger ist beispielsweise eine Passbuchkarte beziehungsweise Passkarte, die in das Passdokument eingebunden ist. Auf dieser Passbuchkarte sind personalisierte Daten und andere Daten, zum Beispiel Informationen zur ausstellenden Behörde, enthalten. Diese Passbuchkarte muss derart mit den anderen Innenseiten des Passdokumentes verbunden sein, dass ein Dritter die Passbuchkarte nicht aus dem Dokument heraustrennen kann, um eine Fälschung oder Verfälschung des Passdokumentes vorzunehmen. Darüber hinaus ist es erforderlich, dass durch die Einbindung dieser Passbuchkarte mittels einer Lasche ein Aufsperrverhalten des Passdokuments verbessert ist, damit nach einem einmaligen Öffnen und einem darauffolgenden Schließen das Passdokument auch geschlossen bleibt, um ein optisches Auslesen der Informationen zu verhindern.

Aus der DE 10 2012 112 383 A1 ist ein Verfahren zur Herstellung eines solchen Datenträgers für ein buchartiges Dokument bekannt. Dabei wird dem Datenträger auf einer Datenseite ein daran anzubindendes flexibles Bandmaterial zugeführt, so dass ein Überlappungsbereich mit dem Datenträger gebildet ist. Darauffolgend wird das Bandmaterial, welches durch ein Endlosband bereitgestellt ist, abgeschnitten, so dass nach dem Positionieren der Lasche unter Bildung eines Überlappungsbereichs diese zum Datenträger unlösbar verbunden werden kann.

Bei der Herstellung eines solchen Datenträgers wird zumindest eine Außenseite des Datenträgers durch ein Schneid- oder Stanzwerkzeug hergestellt. Dabei wird durch einen solchen Beschnitt aufgrund der Schnittführung des Schneidwerkzeuges an einer unteren Stirnkante der Außenseite, die geschnitten wird und gegenüber der das Schneidwerkzeug nach unten austritt, ein Grat gebildet. Bei der Weiterverarbeitung des Datenträgers zum Einbinden in ein buchartiges Dokument kann eine benachbarte Seite oder eine an den Datenträger angebrachte Lasche zur Einbindung des Datenträgers in das buchartige Dokument beschädigt werden.

Aus der EP 2 366 566 A1 ist ein Verfahren zur Herstellung eines Einlageblattes für ein buchartiges Dokument bekannt, bei welchem eine Scharnierfolie von Anfang an als Bestandteil eines Einlageblattrohlings vorgesehen ist und der nicht benötigte Teil des Einlageblattrohlings durch ein spanendes Verfahren abgenommen wird.

Aus der WO 2015/065217 A1 ist die Herstellung eines Datenträgers bekannt, bei welchem nach dem Laminieren ein Schneidprozess mit einem Schneidwerkzeug durchgeführt wird, welches eine erste und zweite Schneide umfasst, die eine unterschiedliche Schnitttiefe erzeugen. Dadurch kann eine mehrfach gestufte Anordnung vom Datenträger bis zur Lasche erzeugt werden.

Aus der DE 10 2010 054 480 A1 ist ein Verfahren zur Herstellung eines Einlageblattes für ein buchartiges Dokument bekannt, bei dem ein Scharnierelement in eine Aufnahme in dem Hauptkörper des Einlageblattes eingebracht wird. Dabei kann das Einlageblatt zur Aufnahme der Scharnierelemente durch Abfräsen entsprechend aufbereitet werden.

Aus der WO 2015/078542 A1 ist ein Verfahren zur Herstellung eines Sicherheitselements für Wertdokumente und andere Datenträger bekannt, bei welchem wenigstens zwei übereinanderliegende Folienbahnen mittels Laserstrahlung beaufschlagt werden, um die eine Folienbahn in der vorgegebenen Abmessung des Sicherheitselementes vollständig zu durchtrennen.

Der Erfindung liegt die Aufgabe zugrunde, einen Datenträger sowie ein Verfahren und eine Vorrichtung zur Herstellung eines solchen Datenträgers vorzuschlagen, welcher eine gratfreie Längskante aufweist.

Diese Aufgabe wird durch einen in Anspruch 1 definierten Datenträger gelöst, bei welchem ein durch einen Schneidprozess an der Stirnkante der Außenseite gebildeter Grat geglättet ist. Dadurch wird die scharfe, gratbehaftete Stirnkante der Außenseite entschärft, um eine Beschädigung von benachbarten Seiten zu vermeiden. Auch kann dadurch eine Anbindung einer Lasche verbessert werden, da durch das Aufbringen einer Lasche auf einer gratbehafteten Stirnkante eine Sollbruchstelle gebildet wäre.

Des Weiteren ist die Stirnkante der Außenseite bevorzugt thermisch geglättet. Durch die thermische Verformung der gratbehafteten Stirnkante kann in einfacher Weise eine definierte Kontur eingebracht werden.

Vorteilhafterweise ist die geglättete Stirnkante durch eine Fase, eine Rundung oder eine Stufung als Übergang gebildet. Dadurch ist eine haptisch ansprechende Außenseite des Datenträgers geschaffen.

Eine weitere vorteilhafte Ausgestaltung des Datenträgers sieht vor, dass sich die geglättete Stirnkante zumindest über ein Viertel der Breite der Stirnseite des Folienverbundes erstreckt. Dadurch kann ein fließender Übergang in eine Datenseite oder die Titelseite des Datenträgers von der Stirnseite aus entlang der Außenseite ermöglicht sein.

Die der Erfindung zugrundeliegende Aufgabe wird des Weiteren durch ein in Anspruch 5 definiertes Verfahren zur Herstellung eines Datenträgers für ein buchartiges Dokument gelöst, bei welchem der Datenträger aus einem Folienverbund mit zumindest zwei Schichten besteht, der entlang zumindest einer Außenseite geschnitten wird und eine Schnittführung mit einem Schneidwerkzeug zur Bildung der Außenseite von einer Titelseite zur Datenseite des Datenträgers oder von einer Datenseite zur Titelseite des Datenträgers durchgeführt wird sowie an der Datenseite oder Titelseite, an der das Schneidwerkzeug austritt, ein gegenüber der Datenseite oder Titelseite überstehender Grat entlang der einen Stirnkante der Außenseite gebildet und bei dem der an der Stirnkante der Außenseite gebildete Grat geglättet wird. Dadurch wird in einfacher Weise der Grat entfernt. Zudem kann durch die Glättung gleichzeitig eine gewünschte Kantenkontur eingebracht werden.

Bevorzugt wird der an der Stirnkante der Außenseite vorgesehene Grat thermisch geglättet. Dies ermöglicht eine einfache Bearbeitung der Stirnkante ohne eine weitere Nachbearbeitung. Durch die thermische Glättung kann der Grat angeschmolzen werden und in die angrenzende Schicht wieder zurückfließen, so dass eine gratfreie Oberfläche gebildet wird.

Des Weiteren wird bevorzugt die Stirnkante der Außenseite auf eine thermisch aufgeheizte Glättvorrichtung aufgesetzt sowie unter Druck auf der Glättvorrichtung gehalten und geglättet. Dies ermöglicht eine schnelle und einfache Glättung der Stirnkante der Außenseite, ohne dass dabei eine weitere Nacharbeit erforderlich ist oder ein Abfallmaterial anfällt. Der Datenträger wird mit der gratbehafteten Stirnkante der Außenseite - vorzugsweise parallel zur Glättvorrichtung - ausgerichtet und über die gesamte Länge der Stirnkante auf die Glättvorrichtung positioniert. Somit kann über die gesamte Länge der Außenseite des Datenträgers eine gleichmäßige Konturierung oder Glättung erfolgen.

Vorteilhafterweise wird der Datenträger geneigt zu der als Heizplatte ausgebildeten Glättvorrichtung ausgerichtet und aufgesetzt. In Abhängigkeit der Winkellage des Datenträgers zur Heizplatte kann eine geglättete Fläche an der Außenseite ausgebildet sein. Bevorzugt ist eine Längsmittelebene des Datenträgers in einem Winkel zwischen 1 und 89°, vorzugsweise 30 bis 60°, geneigt zu einer Auflagefläche der Heizplatte ausgerichtet.

Bevorzugt wird an der Außenseite des Datenträgers eine Fase ausgebildet. Diese kann beispielsweise in einem Winkel von 45° zur Datenseite oder Titelseite ausgerichtet sein. Auch weitere Winkelbereiche können vorgesehen sein. Alternativ kann die gratbehaftete Stirnkante des Datenträgers auch als Rundung oder Stufung ausgebildet werden. Dadurch kann eine besonders ansprechende Haptik geschaffen sein. Bevorzugt ist vorgesehen, dass die Fase oder der Übergang zumindest ein Viertel der Breite der Außenseite einnimmt.

Eine weitere bevorzugte Ausgestaltung des Verfahrens sieht vor, dass die Glättvorrichtung auf eine Temperatur oberhalb einer Glasübergangstemperatur von zumindest einer der Schichten des Folienverbundes vorzugsweise auf einen Temperaturbereich zwischen 200 und 350 °C aufgeheizt und die Außenseite des Datenträgers mit einer Kraft von 5 bis 25 Newton und einer Zeitdauer von 1 bis 5 Sekunden auf die Glättvorrichtung aufgesetzt wird. Dadurch können ein Anschmelzen der gratbehafteten Stirnkante der Außenseite sowie das Einbringen einer gewünschten Kontur ermöglicht sein.

Die der Erfindung zugrundeliegende Aufgabe wird des Weiteren durch eine in Anspruch 14 definierte Glättvorrichtung zur Herstellung eines Datenträgers, nach einem Verfahren gemäß einem der vorbeschriebenen Ausführungsformen, gelöst, welche zumindest eine Heizplatte mit einer Auflagefläche aufweist und zumindest eine Länge einer Außenseite des Datenträgers umfasst. Dadurch kann bei einem einmaligen Aufsetzen des Datenträgers auf der Glättvorrichtung entlang der gesamten Außenseite des Folienverbundes bereits eine hinreichende Glättung der gratbehafteten Stirnkante erfolgen.

Vorteilhafterweise ist die Auflagefläche der Heizplatte eben ausgebildet oder weist eine gerundete oder V-förmige Vertiefung auf. Durch die Form und Kontur der Auflagefläche kann eine Glättungskontur der Stirnkante entlang der Außenseite bestimmt und eingebracht sein. Bei einer ebenen Auflagefläche wird eine Fase zwischen einer Stirnseite und einer daran angrenzenden Daten- oder Titelseite des Datenträgers gebildet. Bei einer gerundeten Vertiefung kann eine gekrümmte Kontur geschaffen werden. Bei einer flach V-förmigen Vertiefung kann eine Art doppelte Fase ausgebildet sein.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden, soweit dies von dem Schutzumfang der Ansprüche erfasst ist. Es zeigen:
Figur 1 eine perspektivische Ansicht eines buchartigen Dokumentes,
Figur 2 eine schematische Ansicht eines Datenträgers mit einer daran angeordneten Lasche gemäß Figur 1,
Figur 3 eine schematische Seitenansicht des Datenträgers mit Lasche gemäß Figur 2,
Figuren 4a bis 4c schematisch dargestellte Verfahrensschritte zur Herstellung einer geglätteten Stirnkante am Datenträger,
Figuren 5a bis 5c schematische Verfahrensschritte einer alternativen Ausführungsform zu Figur 4, und
Figuren 6a bis 6c schematische Verfahrensschritte einer weiteren alternativen Ausführungsform zu Figur 4.

In Figur 1 ist ein buchartiges Dokument 11 dargestellt. Bei diesem buchartigen Dokument 11 handelt es sich beispielsweise um ein Wert- und/oder Sicherheitsdokument, insbesondere um einen Reisepass. Dieses Dokument 11 umfasst einen Bucheinband 12 mit einer Buchdeckenvorderseite 13 und einer Buchdeckenrückseite 14. Diese Buchdeckenvorderseite 13 und die Buchdeckenrückseite 14 umfassen wenigstens eine Buchdeckeneinlage, die an deren Außenseite beispielweise einen Buchdeckeneinband 17 aufweisen können, wobei an der jeweiligen Innenseite der Buchdeckenvorderseite 13 und Buchdeckenrückseite 14 ein Vorsatz 18 aufgebracht sein kann. Bevorzugt sind der Buchdeckeneinband 17 und das Vorsatz 18 durch Verklebung mit der zumindest einen Buchdeckeneinlage verbunden.

Der Bucheinband 12 nimmt mehrere Innenseiten 19 auf. Bevorzugt ist auch ein Datenträger 21, wie beispielsweise eine Personalisierdatenseite, vorgesehen. Die Innenseite 19 und/oder der Datenträger 21 und das Vorsatz 18 sind vorzugsweise zu einem Buchblock 22 miteinander verbunden und in dem Bucheinband 12 befestigt. Beispielsweise können die Innenseiten 19 und/oder der Datenträger 21 und das Vorsatz 18 durch eine Naht zu einem Buchblock 22 miteinander verbunden sein.

Der als Personalisierdatenseite ausgebildete Datenträger 21 ist beispielsweise gemäß ICAO-Standard ausgebildet und umfasst ein Bild 24 des Dokumenteninhabers, eine OCR (Optical Charakter Recognition)-maschinenlesbare Zeilen 25 sowie weitere Personalisierdaten 26.

Der Datenträger 21 kann gemäß diesem Ausführungsbeispiel des Weiteren ein Transpondermodul 28 umfassen, in welchem die Daten des Dokumenteninhabers und weitere Sicherheitsmerkmale abgespeichert sein können. Der Datenträger 21 ist beispielsweise als Einlegeblatt ausgebildet und kann gemäß dem Ausführungsbeispiel eine Lasche 29 umfassen, die sich über einen Nahtbereich 30 hinaus erstreckt. Alternativ kann anstelle der Lasche 29 eine vollständige Personalisier- oder Datenseite vorgesehen sein.

Der Datenträger 21 umfasst wenigstens zwei Kunststoffschichten, die miteinander laminiert sind und einen Folienverbund bilden. Dazwischenliegend ist das Transpondermodul 28 vorgesehen. Vorzugsweise kann zwischen den zumindest zwei äußeren Kunststoffschichten eine weitere Schicht, insbesondere aus Papier, eingebracht sein, welche die Personalisierdaten 26 sowie das Bild 24 und die OCR-maschinenlesbare Zeilen 25 umfasst. Bevorzugt sind die äußeren Kunststoffschichten aus Polycarbonat ausgebildet und umhüllen die innenliegende Schicht bevorzugt vollständig.

Das Transpondermodul 28 umfasst einen IC-Chip 32 sowie eine damit verbundene Antenne 31, welche aus mehreren Windungen besteht und vorzugsweise aufgedruckt sein kann.

In Figur 2 ist eine Draufsicht auf den Datenträger 21 dargestellt. Der Datenträger 21 umfasst eine Lasche 29, beispielsweise aus einem flexiblen Bandmaterial. Bei diesem flexiblen Bandmaterial kann es sich beispielsweise um ein Gewebe aus einem textilen Bandmaterial handeln. Beispielsweise wird vollumfänglich auf die DE 10 2012 213 913 A1 Bezug genommen. Ein solches textiles Bandmaterial kann vorzugsweise durch Schweißen mit einer äußersten Schicht oder Lage des Datenträgers 21 verbunden sein. Die Lasche 29 weist einen über eine Außenseite 35 des Datenträgers 21 hinausragenden Bereich 36 auf. Innerhalb diesem herausragenden Bereich 36 erfolgt die Anbindung des Datenträgers 21 zu den Innenseiten 19 für einen Buchblock 22. In diesem herausragenden Bereich 36 kann auch die Naht 30 eingebracht sein. Die Lasche 29 ist in einem Überlappungsbereich 37 mit dem Datenträger 21 verbunden.

In Figur 3 ist eine schematische Seitenansicht des Datenträgers 21 gemäß Figur 2 dargestellt. Der Datenträger 21 umfasst eine Titelseite 38 beziehungsweise eine Rückseite sowie eine Datenseite 39 beziehungsweise eine Vorderseite. Die Datenseite 39 ist auch in Figur 1 dargestellt, auf der die Personalisierdaten ersichtlich sind.

Der Datenträger 21 nimmt die Lasche 29 beispielsweise auf der Titelseite 38 auf. Nach dem Verschweißen der Lasche 29 mit dem Datenträger 21 kann diese Lasche 29 mit einer Außenseite bündig zur Titelseite 38 vorgesehen sein. Die Längskante 35 umfasst eine Stirnseite 41, welche der Lasche 29 zugeordnet ist.

Der Datenträger 21 besteht aus zwei oder mehreren Schichten aus einem oder mehreren Materialien aus Kunststoff, die einen Folienverbund oder Laminatverbund bilden.

Weiterhin wird der Datenträger 21 bevorzugt aus einer oder mehreren Schichten gebildet und die eine oder die mehreren Schichten aus einem oder mehreren Materialien aus Kunststoff zur Bildung eines Datenträgers 21 oder eines Datenträgers 21 im Laminatverbund verwendet. Dadurch kann insbesondere ein gutes Anbinden des textilen Bandmaterials zur Bildung an dem Datenträger 21 ermöglicht sein. Beispielsweise kann ein Verschweißen erfolgen, wodurch zumindest ein Verkrallen des textilen Bandmaterials mit dem Datenträger ermöglicht wird. Bevorzugt ist der Datenträger aus einem Polycarbonat oder aus einem Polycarbonat-Derivat gebildet. Zur Bildung des Datenträgers können Kunststoffe vorgesehen sein, insbesondere Bisphenol-A-Polycarbonat, Carboxy-modifiziertes PC, Polyethylenterephthalat (PET), dessen Derivate, wie glykolmodifiziertes PET (PETG), Carboxy-modifiziertes PET, Polyethylennaphthalat (PEN), Polyvinylchlorid (PVC), Polyvinylbutyral (PVB), Polymethylmethacrylat (PMMA), Polyimid (PI), Polyvinylalkohol (PVA), Polystyrol (PS), Polvinylphenol (PVP), Polypropylen (PP), Polyethylen (PE), thermoplastisches Elastomer (TPE), insbesondere thermoplastisches Polyurethan (TPU), Acrylnitril-Butadien-Styrol-Copolymer (ABS) und/oder deren Derivate oder aus Papier und/oder Pappe oder aus Mischungen der vorgenannten Materialien. Das Material für den Datenträger ist bevorzugt zumindest teilweise aus Polycarbonat oder aus einem Polycarbonat-Derivat gebildet.

Zur Herstellung des Datenträgers 21 mit der daran angeordneten Lasche 29 wird nach dem Laminieren der Schichten zu einem Folienverbund zumindest die Außenseite 35 mit einem Schneidwerkzeug geschnitten oder gestanzt. Bei einem solchen Beschnitt kann die Außenseite 35 eine Stirnseite 41 aufweisen, die durch zwei voneinander abweichende Stirnkanten 42, 43 begrenzt ist.

In Figur 4a ist beispielhaft schematisch vergrößert eine Außenseite 35 des Datenträgers 21 nach dem Beschnitt dargestellt. Die obere Stirnkante 42, auf welcher das Schneidwerkzeug zunächst zugeführt wird, ist gratfrei und kann gerundet sein. Die gegenüberliegende Stirnkante 43, bei welcher das Schneidwerkzeug gegenüber dem Datenträger 21 nach unten austritt, weist einen Grat 44 auf. Üblicherweise ist bei den Datenträgern 21 eine Schnittführung vorgesehen, bei welcher das Schneidwerkzeug von der Titelseite 38 zur Datenseite 39 geführt wird. Diese kann auch vertauscht sein. Bevorzugt ist die Schnittführung des Schneidwerkzeugs senkrecht zur Längsmittelebene 46 ausgerichtet. Auch ist eine Schnittführung möglich, die geneigt zur Längsmittelachse 46 ausgerichtet ist.

Bei einer Anbindung einer Lasche 29 an den Datenträger 21 weist der Grat 44 nach dem Einbinden des Datenträgers 21 in das buchartige Dokument 11 in Richtung auf die benachbarte Innenseite 19. Dies kann zu Beschädigungen führen. Es ist deshalb vorgesehen, die Stirnkante 43 zu glätten, um den Grat 44 zu entfernen. Hierzu wird der Datenträger 21 bezüglich seiner Längsmittelebene 46 geneigt zu einer Auflagefläche 48 einer Glättvorrichtung 51 ausgerichtet. Die Glättvorrichtung 51 ist bevorzugt als Heizplatte mit der Auflagefläche 48 ausgebildet. Diese Heizplatte wird vorzugsweise elektrisch, insbesondere durch Heizpatronen, aufgeheizt.

Der Datenträger 21 beziehungsweise die Längsmittelachse 46 des Datenträgers 21 wird gegenüber der Auflagefläche 48 der Glättvorrichtung 51 geneigt ausgerichtet, beispielsweise in einem Winkel zwischen 1 und 89°, bevorzugt in einem Bereich zwischen 30 und 60° und in dieser Ausrichtung gemäß Pfeil 53 auf die Heizplatte zugeführt und gemäß einer vorbestimmten Zeitdauer und einer vorbestimmten Kraft zu dieser niedergehalten. Auch kann eine Stirnkante 43 mit dem Grat 44 auf der Auflagefläche 48 aufgesetzt werden und daraufhin die Ausrichtung der Längsmittelachse 46 des Datenträgers 21 zur Auflagefläche 48 erfolgen. Nach dem Aufsetzen wird die Stirnkante 43 angeschmolzen und geglättet, wie in Figur 4b dargestellt ist. Durch diese Glättung wird eine Fase 55 ausgebildet. Die Ausrichtung der Fase 55 beziehungsweise die Winkelposition der Fase 55 zur Stirnseite 41 ist in Abhängigkeit der geneigten Positionierung des Datenträgers 21 zur Heizplatte 51 bestimmt. Die Heizplatte ist zumindest auf eine Temperatur oberhalb der Glasübergangstemperatur der zumindest einen Schicht des Datenträgers 21 aufgeheizt. Bevorzugt liegt die Heiztemperatur weit oberhalb der Glasübergangstemperatur des anzuschmelzenden Kunststoffes des Folienverbundes. Beispielsweise ist ein Temperaturbereich von 200 bis 350 °C vorgesehen, um ein schnelles Anschmelzen zu erzielen. Bei einer Anpresskraft von beispielsweise 15 Newton kann ein Zeitraum von 1 bis 2 Sekunden genügen, um die Fase 55 anzubringen. Anschließend wird der Datenträger 21 abgehoben, wie in Figur 4c dargestellt ist, da die Stirnkante 43 geglättet ist.

Darauffolgend kann an den Datenträger 21 die Lasche 29 angebracht werden, wobei diese auf die Titelseite 38 aufgebracht wird und an die Stirnkante 42 angrenzt, die der geglätteten Stirnkante 43 gegenüberliegt.

In den Figuren 5a bis 5c sind Verfahrensschritte in Analogie zu den Figuren 4a bis 4c dargestellt. Diese alternative Ausführungsform des Verfahrens weicht lediglich dahingehend ab, dass anstelle einer ebenen Auflagefläche 48 der Glättvorrichtung 51 eine Auflagefläche 48 mit einer Vertiefung 57 vorgesehen ist. Diese Vertiefung 57 ist bevorzugt als Rundung ausgebildet. Dadurch kann anstelle einer Fase 55 ein gerundeter Übergang 58 an der Stirnkante 43 geschaffen werden.

In den Figuren 6a bis 6c ist eine weitere alternative Ausführungsform des Verfahrens zu den Figuren 5a bis 5c dargestellt. Die Auflagefläche 48 der Glättvorrichtung 51 weist wiederum eine Vertiefung 57 auf, welche jedoch abweichend von der als Rundung ausgebildeten Vertiefung 57 gemäß Figur 5c als eine Vertiefung 57 mit einer flach V-förmigen Kontur gemäß Figur 6c ausgebildet ist. Dadurch kann ein stufiger Übergang 59 an der Stirnkante 43 gebildet sein. Diese Vertiefung 57 kann auch aus mehreren Einzelflächen zusammengesetzt werden, um den gestuften Übergang 59 zu bilden.

### Bezugszeichenliste

| | |
|---|---|
| 11. Buchartiges Dokument | 35. Außenseite |
| 12. Bucheinband | 36. Herausragender Bereich |
| 13. Buchdeckenvorderseite | 37. Überlappungsbereich |
| 14. Buchdeckenrückseite | 38. Titelseite |
| 17. Buchdeckeneinband | 39. Datenseite |
| 18. Vorsatz | 41. Stirnseite |
| 19. Innenseiten | 42. Stirnkante |
| 21. Datenträger (Personalisierdatenseite) | 43. Stirnkante |
| 22. Buchblock | 44. Grat |
| 24. Bild | 46. Längsmittelebene |
| 25. Zeile | 48. Auflagefläche |
| 26. Personalisierdaten | 51. Glättvorrichtung |
| 28. Transpondermodul | 53. Pfeil |
| 29. Lasche | 55. Fase |
| 30. Nahtbereich | 57. Vertiefung von 51 |
| 31. Antenne | 58. Übergang |
| 32. Elektronisches Bauteil/ IC-Chip | 59. Übergang |

## Patentansprüche

1. Datenträger für ein buchartiges Dokument, welcher aus zumindest zwei Schichten besteht, die einen Folienverbund bilden und wenigstens eine Außenseite (35) aufweisen, deren Stirnseite (41) durch zwei entlang der Außenseite (35) sich erstreckende Stirnkanten (42, 43) begrenzt ist, wobei ein durch einen Schneidprozess an der Stirnkante (42, 43) der Außenseite (35) des Folienverbundes gebildeter Grat (44) geglättet ist.

2. Datenträger nach Anspruch 1, **dadurch gekennzeichnet, dass** die Stirnkante (42, 43) der Außenseite (35) des Datenträgers (21) thermisch geglättet ist.

3. Datenträger nach Anspruch 1 oder 2, **dadurch gekennzeichnet, dass** die geglättete Stirnkante (42, 43) eine zu der Stirnseite (41) ausgerichtete Fase (55) oder einen gerundeten Übergang (58) oder einen gestuften Übergang (59) aufweist.

4. Datenträger nach einem der vorhergehenden Ansprüche, **dadurch gekennzeichnet, dass** die geglättete Stirnkante (42, 43) sich zumindest über ein Viertel der Breite der Stirnseite (41) des Folienverbundes erstreckt.

5. Verfahren zur Herstellung eines Datenträgers (21) für ein buchartiges Dokument,
- bei dem der Datenträger (21), der aus einem Folienverbund mit zumindest zwei Schichten besteht, entlang einer Außenseite (35) des Datenträgers (21) geschnitten wird,
- bei dem eine Schnittführung mit einem Schneidwerkzeug zur Bildung der Außenseite (35) von einer Titelseite (38) zur Datenseite (39) oder von der Datenseite (39) zur Titelseite (38) des Datenträgers (21) durchgeführt wird und an einer Stirnkante (42, 43) der Titelseite (38) oder Datenseite (39), an der das Schneidwerkzeug austritt, eine gegenüber der Datenseite (39) oder Titelseite (38) überstehender Grat (44) entlang der Außenseite (35) gebildet wird und
- bei dem der Grat (44) an der Stirnkante (42, 43) der Außenseite (35) des Datenträgers (21) geglättet wird.

6. Verfahren nach Anspruch 5, **dadurch gekennzeichnet, dass** die Stirnkante (42, 43) thermisch geglättet wird.

7. Verfahren nach Anspruch 5 oder 6, **dadurch gekennzeichnet, dass** die Stirnkante (42, 43) der Außenseite (35) auf eine thermisch aufgeheizte Glättvorrichtung (51) aufgesetzt und unter Druck auf der Glättvorrichtung (51) gehalten und geglättet wird.

8. Verfahren nach Anspruch 7, **dadurch gekennzeichnet, dass** die Stirnkante (42, 43) parallel zur Glättvorrichtung (51) ausgerichtet und über die gesamte Länge der Stirnkante (42, 43) auf der Glättvorrichtung (51) positioniert wird.

9. Verfahren nach Anspruch 7 oder 8, **dadurch gekennzeichnet, dass** die Glättvorrichtung (51) als eine Heizplatte ausgebildet ist und eine Längsmittelebene (46) des Datenträgers (21) geneigt in einem Winkel von 1 bis 89°, vorzugsweise 30 bis 60°, zur Heizplatte ausgerichtet und auf die Heizplatte aufgesetzt wird.

10. Verfahren nach einem der Ansprüche 5 bis 9, **dadurch gekennzeichnet, dass** an der Außenseite (35) des Datenträgers (21) eine zu der Stirnseite (41) ausgerichtete Fase (55) oder ein gerundeter Übergang (58) oder ein gestufter Übergang (59) ausgebildet wird und vorzugsweise die Fase (55) oder der Übergang (58, 59) zumindest ein Viertel der Breite der Außenseite (35) einnimmt.

11. Verfahren nach einem der Ansprüche 7 bis 10, **dadurch gekennzeichnet, dass** die Glättvorrichtung (51) auf eine Temperatur aufgeheizt wird, welche oberhalb der Glasübergangstemperatur der zumindest einen Schicht des Folienverbundes liegt und vorzugsweise die Glättvorrichtung (51) auf einen Temperaturbereich zwischen 200 und 350 °C aufgeheizt wird.

12. Verfahren nach Anspruch 11, **dadurch gekennzeichnet, dass** die Stirnkante (42, 43) des Datenträgers (21) mit einer Kraft von 5 bis 25 Newton und einer Zeitdauer von 1 bis 5 Sekunden aufgeheizt und auf der Glättvorrichtung (51) positioniert gehalten wird.

13. Verfahren nach einem der Ansprüche 5 bis 12, **dadurch gekennzeichnet, dass** nach dem Glätten der Stirnkante (42, 43) eine Lasche (29) entlang der Außenseite (35) zum Datenträger (21) unter Bildung eines Überlappungsbereiches (37) positioniert und ein über den Datenträger (21) hinausragender Bereich (36) gebildet sowie im Überlappungsbereich (37) die Lasche (29) mit dem Datenträger (21) verbunden wird, wobei die Lasche (29) an einer der geglätteten Stirnkante (42, 43) gegenüberliegenden Stirnkante (43, 42) an dem Datenträger (21) angebunden wird.

14. Glättvorrichtung zur Herstellung eines Datenträgers (21), nach einem Verfahren gemäß einer der Ansprüche 7 bis 12, welche zumindest eine Heizplatte mit einer Auflagefläche (48) aufweist, die zumindest eine Länge einer Außenseite (35) des Datenträgers (21) umfasst.

15. Glättvorrichtung nach Anspruch 14, **dadurch gekennzeichnet, dass** die Auflagefläche (48) der Heizplatte eben ausgebildet ist oder eine gerundete oder flach V-förmige Vertiefung (57) aufweist.

## Claims

1. A data carrier for a book-like document which consists of at least two layers forming a film composite and having at least one outside (35) the end face (41) of which is delimited by two front edges (42, 43) extending along the outside (35), with a burr (44) formed by a cutting process at the front edge (42, 43) on the outside (35) of the film composite being smoothed.

2. The data carrier as claimed in claim 1, **characterised in that** the front edge (42, 43) of the outside (35) of the data carrier (21) is thermally smoothed.

3. The data carrier as claimed in claim 1 or 2, **characterised in that** the smoothed front edge (42, 43) has a chamfer (55) oriented towards the end face (41) or a rounded transition (58) or a stepped transition (59).

4. The data carrier as claimed in any of the preceding claims, **characterised in that** the smoothed front edge (42, 43) extends at least over a quarter of the width of the end face (41) of the film composite.

5. A method of fabricating a data carrier (21) for a book-like document,
- in which the data carrier (21), which consists of a film composite having at least two layers, is cut along an outside (35) of the data carrier (21),
- in which, for forming an outside (35) a cutting tool is used to perform a cut realised from a title page (38) to the data page (39) or from the data page (39) to the title page (38) of the data carrier (21) and in which a burr (44) protruding from the data page (39) or from the title page (38) along the outside (35) is formed on a front edge (42, 43) of the title page (38) or of the data page (39) on which the cutting tool exits, and
- in which the burr (44) on the front edge (42, 43) of the outside (35) of the data carrier (21) is smoothed.

6. The method as claimed in claim 5, **characterised in that** the front edge (42, 43) is thermally smoothed.

7. The method as claimed in claim 5 or 6, **characterised in that** the front edge (42, 43) of the outside (35) is placed onto a thermally heated smoothing device (51), is held in place on said smoothing device (51) and undergoes smoothing under application of pressure.

8. The method as claimed in claim 7, **characterised in that** the front edge (42, 43) is oriented parallel to the smoothing device (51) and is positioned on said smoothing device (51) across the entire length of the front edge (42, 43).

9. The method as claimed in claim 7 or 8, **characterised in that** the smoothing device (51) is realised in the form of a heating plate and a longitudinal median plane (46) of the data carrier (21) is oriented in an inclined manner at an angle of between 1 and 89°, preferably between 30 and 60°, with respect to the heating plate and is placed onto said heating plate.

10. The method as claimed in any one of claims 5 to 9, **characterised in that** on the outside (35) of the data carrier (21) a chamfer (55) oriented towards the end face (41) or a rounded transition (58) or a stepped transition (59) is formed and **in that** preferably the chamfer (55) or the transition (58, 59) occupies at least a quarter of the width of the outside (35).

11. The method as claimed in any one of claims 7 to 10, **characterised in that** the smoothing device (51) is heated to a temperature which is above the glass transition temperature of the at least one layer of the film composite and **in that** preferably the smoothing device (51) is heated to a temperature ranging between 200 and 350 °C.

12. The method as claimed in claim 11, **characterised in that** the front edge (42, 43) of the data carrier (21) is exposed to a pressure of between 5 and 25 Newton and is held positioned on the smoothing device (51) during a time period of between 1 and 5 seconds.

13. The method as claimed in any one of claims 5 to 12, **characterised in that** once the front edge (42, 43) has been smoothed, a tab (29) is positioned along the outside (35) with respect to the data carrier (21) in such a manner as to form an overlap region (37), and **in that** a region (36) protruding from the data carrier (21) is formed and the tab (29) is connected to the data carrier (21) in said overlap region (37), with the tab (29) being bound to the data carrier (21) on a front edge (43, 42) opposite to the smoothed front edge (42, 43).

14. A smoothing device for manufacturing a data carrier (21) according to a method as claimed in any one of claims 7 to 12, which has at least one heating plate including a support surface (48) comprising at least one length of an outside (35) of the data carrier (21) .

15. The smoothing device as claimed in claim 14, **characterised in that** the support surface (48) of the heating plate is formed in a plane manner or has a rounded or slightly V-shaped depression (57).

## Revendications

1. Support de données pour un document de type livret, lequel est constitué d'au moins deux couches qui forment un composite de feuilles et présentent au moins une face extérieure (35) dont la face frontale (41) est délimitée par deux arêtes frontales (42, 43) s'étendant le long de la face extérieure (35), dans lequel une bavure (44) formée par un processus de coupe sur l'arête frontale (43, 43) de la face extérieure (35) du composite de feuilles est lissée.

2. Support de données selon la revendication 1, **caractérisé en ce que** l'arête frontale (42, 43) de la face extérieure (35) du support de données (21) est lissée de manière thermique.

3. Support de données selon la revendication 1 ou 2, **caractérisé en ce que** l'arête frontale (42, 43) lissée présente un biseau (55) orienté vers la face frontale (41) ou une transition arrondie (58) ou une transition étagée (59).

4. Support de données selon l'une quelconque des revendications précédentes, **caractérisé en ce que** l'arête frontale (42, 43) lissée s'étend au moins sur un quart de la largeur de la face frontale (41) du composite de feuilles.

5. Procédé destiné à fabriquer un support de données (21) pour un document de type livret,
- lors duquel le support de données (21) qui est constitué d'un composite de feuilles d'au moins deux couches est coupé le long d'une face extérieure (35) du support de données (21),
- lors duquel une découpe est effectuée avec un outil de coupe depuis une page de titre (38) vers la page de données (39) ou depuis la page de données (39) vers la page de titre (38) du support de données (21) en vue de former la face extérieure (35), et une bavure (44) qui fait saillie par rapport à la page de données (39) ou la page de titre (38) est formée le long de la face extérieure (35) sur une arête frontale (42, 43) de la page de titre (38) ou de la page de données (39) au niveau de laquelle sort l'outil de coupe, et
- lors duquel la bavure (44) formée sur l'arête frontale (42, 43) de la face extérieure (35) du support de données (21) est lissée.

6. Procédé selon la revendication 5, **caractérisé en ce que** l'arête frontale (42, 43) est lissée de manière thermique.

7. Procédé selon la revendication 5 ou 6, **caractérisé en ce que** l'arête frontale (42, 43) de la face extérieure (35) est placée sur un dispositif de lissage (51) chauffé de manière thermique et est maintenue sur ledit dispositif de lissage (51) avec une pression donnée et est lissée.

8. Procédé selon la revendication 7, **caractérisé en ce que** l'arête frontale (42, 43) est orientée de manière parallèle au dispositif de lissage (51) et est positionnée, sur toute la longueur de ladite arête frontale (42, 43), sur le dispositif de lissage (51).

9. Procédé selon la revendication 7 ou 8, **caractérisé en ce que** le dispositif de lissage (51) est réalisé sous la forme d'une plaque chauffante et qu'un plan médian longitudinal (46) du support de données (21) est orienté de manière inclinée par rapport à la plaque chauffante, et ce selon un angle de 1° à 89°, de préférence de 30° à 60°, et est placé sur ladite plaque chauffante.

10. Procédé selon l'une quelconque des revendications 5 à 9, **caractérisé en ce qu'**un biseau (55) orienté vers la face frontale (41) ou une transition arrondie (58) ou une transition étagée (59) est formé(e) sur la face extérieure (35) du support de données (21) et que le biseau (55) ou la transition (58, 59) occupe de préférence au moins un quart de la largeur de la face extérieure (35).

11. Procédé selon l'une quelconque des revendications 7 à 10, **caractérisé en ce que** le dispositif de lissage (51) est porté à une température qui est supérieure à la température de transition vitreuse de ladite au moins une couche du composite de feuilles, et que le dispositif de lissage (51) est porté à une température située de préférence dans une plage comprise entre 200 et 350 °C.

12. Procédé selon la revendication 11, **caractérisé en ce que** l'arête frontale (42, 43) du support de données (21) est chauffée en étant soumise à une force comprise entre 5 et 25 newtons et pendant une durée comprise entre 1 et 5 secondes et est maintenue positionnée sur le dispositif de lissage (51) .

13. Procédé selon l'une quelconque des revendications 5 à 12, **caractérisé en ce que**, après le lissage de l'arête frontale (42, 43), une patte (29) est positionnée par rapport au support de données (21) le long de la face extérieure (35) de manière à former une zone de chevauchement (37) et **en ce qu'**une partie (36) dépassant du support de données (21) est formée et que la patte (29) est assemblée, dans ladite zone de chevauchement (37), au support de données (21), la patte (29) étant rattachée au support de données (21) au niveau d'une arête frontale (43, 42) située à l'opposé de l'arête frontale (42, 43) lissée.

14. Dispositif de lissage destiné à fabriquer un support de données (21) conformément à un procédé selon l'une quelconque des revendications 7 à 12, lequel présente au moins une plaque chauffante pourvue d'une surface d'appui (48) qui comprend au moins une longueur d'une face extérieure (35) du support de données (21).

15. Dispositif de lissage selon la revendication 14, **caractérisé en ce que** la surface d'appui (48) de la plaque chauffante est formée de manière plane ou présente un creux (57) de forme arrondie ou en forme de V plat.
